# EUROPÄISCHE PATENTSCHRIFT

(11) **EP 0 528 252 B1**
(45) Veröffentlichungstag und Bekanntmachung des Hinweises auf die Patenterteilung: **22.10.1997**
(21) Anmeldenummer: 92113241.1
(22) Anmeldetag: 03.08.1992
(51) Int. Cl.: B25B 7/10

(54) **Zange mit zwei Zangenschenkeln**
Pliers with two plierarms
Pince avec deux bras

(30) Priorität: 08.08.1991 DE 9109830 U; 07.11.1991 DE 9113870 U
(43) Veröffentlichungstag der Anmeldung: 24.02.1993
(62) Teilanmeldung aus: 97100103.7
(73) Patentinhaber: Knipex-Werk C. Gustav Putsch, 42349 Wuppertal (DE)
(72) Erfinder: Putsch, Ralf, W-5600 Wuppertal 12 (DE)
(74) Vertreter: Müller, Enno, Dipl.-Ing.

## Beschreibung

Die Erfindung betrifft eine Zange mit zwei Zangenschenkein, die mittels eines ein Betätigungsende in Form eines Gelenkbolzenkopfes aufweisenden Gelenkbolzens miteinander verbunden sind, wobei oberhalb des Kreuzungsbereiches das Zangenmaul und unterhalb des Kreuzungsbereiches an den Zangenschenkeln Griffabschnitte ausgebildet sind, wobei der eine, zur Veränderung der Größe des Zangenmaules im Kreuzungsbereich relativ zum anderen Zangenschenkel stufenweise verstellbare Zangenschenkel einen Freiraum des anderen Zangenschenkels durchsetzt, weiter der Gelenkbolzen in einer Bohrung des anderen Zangenschenkels passend geführt und quer zur Zangenlängsebene verlagerbar ist und zwei in Achsrichtung des Gelenkbolzens benachbarte Querschnittsbereiche aufweist, von denen der eine im gekuppelten Zustand in formschlüssigem Eingriff zu den profilierten Flanken eines im Kreuzungsbereich liegenden Längsschlitzes des einen Zangenschenkels tritt und der andere Querschnittsbereich frei im Längsschlitz verschieblich ist.

Eine derartig ausgebildete Zange ist aus der EP-A-0 116 305 bekannt, wobei der Gelenkbolzen sich aus einem profilierten Querschnittsbereich zum formschlüssigen Eingriff in entsprechend ausgebildete Flanken eines Zangenschenkels und aus einem wesentlich dünneren Querschnittsbereich zusammensetzt. An seinem Ende ist dem dünneren Querschnittsbereich ein Anschlagkragen angeformt, der bei Betätigung des Gelenkbolzens in axialer Richtung eine ihm zugewandte Außenseite eines anderen Zangenschenkels beaufschlagt.

Weiterhin ist im Stand der Technik eine Zange gemäß der US-PS 1 885 895 bekannt. Der Gelenkbolzen dieser bekannten Zange ist von beiden Seiten zu betätigen. Nur auf einer der Betätigungsseiten ist jedoch eine Oberflächenaussparung in dem Zangenschenkel vorgesehen. Diese Aussparung entspricht in Ihrem Durchmesser dem Durchmesser des Gelenkbolzenkopfes. Die Tiefe der Aussparung ist auch nur darauf beschränkt, daß das Betätigungsende des Gelenkbolzens zwar in dieser Aussparung um ein weniges einfahren kann, doch im betätigten Zustand auch noch über die umgebende Fläche des Zangenschenkels hinausragt.

Die Erfindung beschäftigt sich mit der technischen Problematik, eine Zange wie eingangs angegeben, handhabungstechnisch günstiger auszubilden.

Diese technische Problematik ist beim Gegenstand des Anspruches 1 gelöst, wobei darauf abgestellt ist, daß der andere Zangenschenkel auf der Betätigungsseite des Gelenkbolzens mit einer Ausnehmung ausgebildet ist, derart, daß die Ausnehmung als Auflage für eine Daumenunterseite bei der Betätigung dient, wobei durch die Eindrücktiefe des Daumens das Betätigungsende des Gelenkbolzens bei der Betätigung in der Ausnehmung aufgenommen ist.

Es ist hierdurch eine Zange von insbesondere erhöhtem Gebrauchswert geschaffen. Der Daumen erfährt bei Betätigung in der Ausnehmung eine Abstützung und Halterung. In weiterer Ausgestaltung ist auch vorgesehen, daß ein tiefenmäßig versenkt liegender Betätigungsanschlag für den Gelenkbolzenkopf vorgesehen ist. Hierbei ist so vorgegangen, daß der den Freiraum zum Durchsetzen des einen Zangenschenkels aufweisende Zangenschenkel eine an der Betätigungsseite des Gelenkbolzens angeordnete Ausnehmung aufweist, die bei Betätigung des Gelenkbolzens den Gelenkbolzenkopf aufnimmt und daß ein tiefenmäßig versenkt liegender Betätigungsanschlag für den Gelenkbolzenkopf vorgesehen ist. Die baulichen Mittel sind hierbei einfach und zweckmäßig ausgebildet. Hierbei ist es besonders von Vorteil, daß der Gelenkbolzenkopf bei Betätigung unterhalb der Ebene der die Ausnehmung aufweisenden Zangenschenkelseite tritt. In Grundstellung tritt der Gelenkbolzenkopf nur wenig über die Ebene der die Ausnehmung aufweisenden Zangenschenkelseite hinaus, was ein Ertasten des Gelenkbolzenkopfes erleichtert. Vorteilhafterweise sind hierbei die profilierten Flanken des einen Zangenschenkels als Anschlag ausgebildet. Hierbei erweist sich eine Federbelastung des Gelenkbolzens von der dem Gelenkbolsenkopf gegenüberliegenden Seite als besonders vorteilhaft, womit der Gelenkbolzen nach erfolgter Verstellung der Zangenmaulweite stets in seine Grundstellung zurückverlagert wird. Es ist somit in Grundstellung stets ein Formschluß zwischen dem Gelenkbolzen und dem die profilierten Flanken aufweisende Zangenschenkel gegeben. Alternativ hierzu kann die Anordnung auch so getroffen sein, daß der Gelenkbolzen mittels eines im wesentlichen senkrecht zu seiner Verschieberichtung wirkenden Rastteiles verstellbar festsetzbar ist, womit die Grundstellung des Gelenkbolzens definiert ist. Ein Verlagern des Gelenkbolzens zum Zwecke der Änderung der Zangenmaulweite erfolgt somit entgegen der Wirkung eines Rastteils, welches im Bereich des die Ausnehmung aufweisenden Zangenschenkels vorgesehen sein kann. Eine Rückverlagerung des Gelenkbolzens erfolgt hierbei willensbetont, wobei letzterer bis zum Festsetzen durch das Rastteil manuell zurückverlagert wird. Vorteilhafter Weise ist das Rastteil als eine federbelastete Kugel ausgebildet, welche in eine entsprechende Vertiefung des Gelenkbolzens eingreift. Als weitere vorteilhafte Ausbildung weist der Gelenkbolzen einen Zwischenabschnitt zwischen dem formschlußerzeugenden Querschnittsbereich und dem Gelenkbolzenkopf auf, wobei der Zwischenabschnitt einen gleichbleibenden Querschnitt besitzt. Vorzugsweise entspricht hierbei der Querschnitt des Zwischenabschnittes der lichten Weite zwischen den profilierten Flanken des einen Zangenschenkels. Somit ist gewährleistet, daß der Gelenkbolzen stets dreh- und kippsicher gelagert ist, unabhängig von seiner axialen Lage. Der Gelenkbolzenkopf ist hierbei umfangsmäßig im wesentlichen zusammenfallend mit einer kreisringförmigen Hüllfläche des Gelenkbolzens ausgebildet, was zur Folge hat, daß der Gelenkbolzen, unabhängig von seiner Betriebsstellung, eine sichere Lagerung in den Axialbohrungen der Gabelenden des anderen Zangenschenkels erfährt. Vorteilhafterweise ist die an der Betätigungsseite des anderen Zangenschenkels angeordnete Ausnehmung trichterförmig ausgebildet, wobei diese Ausnehmung in den Bereich der Axialbohrung übergeht. Diese Ausgestaltung ermöglicht ein handhabungstechnisch günstiges Verlagern des Gelenkbolzens in Freigabestellung, zum Verändern der lichten Weite des Zangenmaules. Als besonders vorteilhaft erweistes sich hierbei die Ausnehmung exentrisch zum Gelenkbolzenkopf auszubilden, womit die Ausnehmung eine ergonomisch günstigere Form aufweist, daß eine verbesserte Handhabung bei der Verlagerung des Gelenkbolzens zur Folge hat. Dies wird zusätzlich dadurch unterstützt, daß die Ausnehmung etwa eine Daumengröße aufweist. Letztere kann auch leicht oval und wie bereits erwähnt exentrisch zum Gelenkbolzen ausgebildet sein. Es wird hierdurch ein optimales Abrollen der Daumenunterseite bei der Verlagerung des Gelenkbolzens ermöglicht. Um ein Abrutschen des Daumens bei Betätigung eines verschmutzten (beispielsweise ölverschmutzten) Gelenkbolzens zu vermeiden, ist desweiteren vorgesehen, daß der Gelenkbolzenkopf oberseitig strukturiert ist. Letzterer ist durch die genannte Maßnahme griffiger und somit handhabungstechnisch günstig ausgestaltet. Alternativ hierzu kann der Gelenkbolzenkopf auch als rundes, nach oben sphärisch gewölbtes Knopfteil ausgebildet sein. In einer vorteilhaften Weiterbildung füllt der Gelenkbolzenkopf im niedergedrückten Zustand die Öffnung in der Ausnehmung im wesentlichen vollständig aus. Der Gelenkbolzenkopf weist somit in der Projektion einen dem der Öffnung in der Ausnehmung entsprechenden Durchmesser auf. Desweiteren ist vorgesehen, daß der Gelenkbolzenkopf gesondert ausgebildet ist, was vorteilhafterweise dadurch realisiert ist, daß der Gelenkbolzenkopf an den Gelenkbolzengrundkörper angeschraubt ist. Es kann auch eine andere Zapfen-Verbindung vorgesehen sein.

Gemäß einer weiteren Ausführungsform ist auch vorgesehen, daß die in dem anderen Zangenschenkel vorgesehene Ausnehmung einen solchen freien Durchmesser, bzw. der Gelenkbolzenkopf in bezug auf den freien Durchmesser der Ausnehmung mit einer solchen Abmessung ausgebildet ist, daß auch bei niedergedrücktem Gelenkbolzenkopf ein Durchblickspalt auf die profilierten Flanken des einen Zangenschenkels verbleibt. Diese Maßnahme erweist sich beispielsweise als vorteilhaft, wenn Verschmutzungen im Bereich der profilierten Flanken des einen Zangenschenkels auftreten. Die Verschmutzungen können ein vollständiges Niederdrücken des Betätigungskopfes so praktisch nicht hindern. Sie werden entweder in die Zwischenräume der Zahnprofilierungen, die sich beim Niederdrücken des Gelenkbolzenkopfes öffnen, abgedrängt oder zwischen den Rand des Gelenkbolzenkopfes und den Rand der umgebenden Ausnehmung. Hierzu ist es weiter vorteilhaft, daß der Gelenkbolzenkopf in der Projektion im Bereich seines größten Durchmessers einen Zahn der Flanken des Zangenschenkels (nur) bis auf etwa eine halbe Zahntiefe überdeckt. Der Auflagebereich des Gelenkbolzenkopfes auf der oberen Querfläche der Zahnprofilierung, welche den Anschlag beim Niederdrücken für den Gelenkbolzenkopf bilden, ist so sehr klein gehalten. Dies ist förderlich im Hinblick auf ein Abdrängen von Verschmutzungen in dem zuvor ausgeführten Sinne. Es ist weiter auch bevorzugt, daß der Gelenkbolzenkopf in seiner Grundfläche aus der Überlagerung einer gerundeten und rechteckigen Fläche gebildet ist, derart, daß die Breite des Rechteckes etwa dem freien Abstand zwischen den Zahnflanken entspricht, seine Längserstreckung jedoch den Durchmesser der gerundeten Fläche übertrifft. Der Abschnitt des Gelenkbolzens bzw. des Gelenkbolzenkopfes, welcher der rechteckigen Fläche entspricht, erstreckt sich nur innerhalb der freien Fläche zwischen den Zahnflanken des einen Zangenschenkels. Die gerundete bzw. kreisrunde Fläche ist durch den Teil des Gelenkbolzens gebildet, welcher auch den Überstand bezüglich der Zahnprofilierung auf den Zahnflanken ausbildet, was eben den erwähnten Anschlag erbringt beim Niederdrücken. Die Schmalseite der Rechteckfläche sind darüber hinaus bevorzugt abgerundet ausgebildet. Diese Schmalseiten wirken unmittelbar mit dem anderen Zangenschenkel, in welchem die Ausnehmung ausgebildet ist, zusammen. Hierzu ist es zweckmäßig, daß der Radius der Umfangslinie der Schmalseiten etwa dem Radius der Ausnehmung entspricht. Um im Niedergedrückten Zustand auch ein Unterlaufen des anderen Zangenschenkels durch den Gelenkbolzenkopf zu verhindern, was bei toleranzmäßig ungünstigen Paarungen möglicherweise nicht ganz auszuschließen wäre, ist auch bevorzugt, daß ein Überstand der Rechteckfläche über die Kreisfläche im Profil - d.h. höhenmäßig - den angrenzenden kreisförmigen Abschnitt des Gelenkkopfes übertrifft. Diese Maßnahme wird besonders deutlich im Hinblick auf eine konkrete Ausführungsform, bei welcher der kreisförmige Abschnitt durch ein eigenes, knopfartiges Bauteil gebildet ist, welches eine kalottenförmig gekrümmte Oberfläche aufweist. Den Randbereich dieses knopfförmigen Bauteiles übertrifft der genannte Überstand, in einer Seitenansicht überragt das knopfartige Bauteil dagegen in seinem mittleren Bereich wieder den Über- bzw. beide Überstände.

Nachstehend ist die Erfindung des weiteren anhand der beigefügten Zeichnung, die jedoch lediglich Ausführungsbeispiele darstellt, erläutert. Hierbei zeigt:
- Fig. 1: eine erfindungsgemäße Zange in Seitenansicht;
- Fig. 2: die andere Seitenansicht der Zange;
- Fig. 3: den Gelenkbolzen in perspektivischer Darstellung;
- Fig. 4: einen Schnitt gemäß Linie IV-IV in Figur 1 mit in strichpunktierter Darstellung veranschaulichter Lage des Gelenkbolzens in Freigabestellung;
- Fig. 5: den Schnitt gemäß Linie V-V in Figur 4;
- Fig. 6: die Rückansicht der Zange;
- Fig. 7: eine Seitenansicht des Kreuzungsbereichs der Zangenschenkel zur Verdeutlichung der Blattfederzuordnung;
- Fig. 8: eine Draufsicht, ausschnittsweise, auf eine weitere Ausführungsform des Gelenkbolzens;
- Fig. 9: einen Schnitt durch den Gegenstand gemäß Figur 8, geschnitten entlang der Linie IX-IX;
- Fig. 10: einen weiteren Schnitt durch den Gegenstand gemäß Figur 8, geschnitten entlang der Linie X-X, bei niedergedrücktem Gelenkbolzen;
- Fig. 11: eine perspektivische Darstellung, etwa entsprechend Figur 3, des Gelenkbolzens der weiteren Ausführungsform, bei entnommenem Knopfteil;
- Fig. 12: eine Teildarstellung gemäß Figur 1 einer alternativen Ausführungsform;
- Fig. 13: einen Schnitt durch den Gegenstand gemäß Figur 12 entlang der Linie XIII-XIII;
- Fig. 14: einen Schnitt durch den Gegenstand gemäß Figur 12 entlang der Linie XIV-XIV;
- Fig. 15: eine Teildarstellung gemäß Figur 1 einer weiteren alternativen Ausführungsform;
- Fig. 16: eine der Figur 15 entsprechende Darstellung, jedoch eine weitere Ausführungsform des Gelenkbolzens und der Ausnehmung des einen Zangenschenkels betreffend;
- Fig. 17: den Schnitt gemäß der Linie XVII-XVII in Figur 16;
- Fig. 18: eine weitere Teildarstellung entsprechend der Figur 16, jedoch eine weitere Ausführungsform des Gelenkbolzenkopfes und der Ausnehmung des einen Zangenschenkels betreffend;
- Fig. 19: den Schnitt gemäß der Linie XIX-XIX in Figur 18;
- Fig. 20: eine der Figur 18 entsprechende Darstellung, jedoch eine Ausführungsform betreffend, bei der der Gelenkbolzen ohne einen Gelenkbolzenkopf ausgebildet ist;
- Fig. 21: den Schnitt gemäß der Linie XXI-XXI in Figur 20;
- Fig. 22: eine Rückansicht der Zange gemäß Figur 2, jedoch eine weitere Ausführungsform betreffend, wobei der Gelenkbolzen mittels eines Rastteiles in der Grundstellung gehalten ist;
- Fig. 23: den Schnitt gemäß der Linie XXIII-XXIII in Figur 22 und
- Fig. 24: eine der Figur 23 entsprechende Darstellung, jedoch in niedergedrückter Stellung des Gelenkbolzens.

Die Zange 1 besitzt zwei kreuzend zueinanderliegende Zangenschenkel 2 und 3. Letztere sind im Kreuzungsbereich über einen Gelenkbolzen 4 gegeneinander gelenkig verbunden. Die Zangenschenkel 2 und 3 bilden auf der Seite oberhalb und unterhalb je einen Griffabschnitt 7 bzw. 8 aus. Die Fuge des Zangenmaules M steht schräg ca. 45° zu den Griffabschnitten 7, 8. Der Zangenschenkel 2 durchsetzt einen seiner Dicke entsprechenden Freiraum F des Zangenschenkels 3. Der Freiraum F ist als in der Schenkel-Schwenkebene liegender Schlitz gestaltet, der beiderseits zwei etwa gleichdicke Schenkellängswände 9 aufweist. Letztere sind von größerer Breite als die des Griffabschnittes.

Auch der durchsetzende Zangenschenkel 2 weist im Bereich des Freiraumes F eine die Breite des Griffabschnittes 7 deutlich überschreitende Breite auf. Dieser Durchtrittsbereich ist mit 10 bezeichnet. Er steht etwa im rechten Winkel zur Zangenbacke 5.

Zur Veränderung der Größe des Zangenmaules M läßt sich der durchsetzte Zngenschenkel 3 stufenweise verstellen. Die entsprechende Verstelleinrichtung besteht aus einem vom Gelenkbolzen 4 durchgriffenen Längsschlitz 11 in dem durchsetzenden Zangenschenkel 2. Der Längsschlitz 11 ist an seinen parallel zueinander verlaufenden Längsschlitzflanken 12 profiliert. Es handelt sich um eine sägezahnartige Profilierung. Die einzelnen Zahnlücken sind mit 13 bezeichnet und erstrecken sich, wie der Gelenkbolzen 4, quer zur Schwenkbetätigungsebene der Zangenschenkel 2, 3.

Der in einer Bohrung 14, welche deckungsgleich zum Längsschlitz 11 liegt, passend geführte Gelenkbolzen 4 ist, axial gesehen, im wesentlichen rotationssymmetrisch ausgebildet. Hierbei setzt sich der Gelenkbolzen 4 aus einem zylindrisch geformten Gelenkbolzenkopf 15 und einem Gelenkbolzengrundteil 16 zusammen, wobei der Gelenkbolzenkopf 15 mittels einer Schraube 17 fest mit dem Gelenkbolzengrundteil 16 verbunden ist. Beide Teile weisen hierbei im wesentlichen den gleichen Durchmesser auf. Das Gelenkbolzengrundteil 16 ist an diametral einander gegenüberliegenden Seiten symmetrisch abgeflacht, wobei dieser Bereich a einerseits vom Gelenkbolzenkopf 15 und andererseits von einem Gelenkbolzenkragen 18 des Gelenkbolzengrundteiles 16 begrenzt ist. Die Dicke des Gelenkbolzengrundteiles 16 im Bereich a entspricht dem lichten Abstand y des Längsschlitzes 11 zwischen den Längsschlitzflanken 12, wobei die Länge des Bereiches a in etwa der Addition der Breite des Durchtrittsbereichs 10 des Zangenschenkels 2 und einer Schenkellängswand 9 des Zangenschenkels 3 entspricht.

Im Bereich des Gelenkbolzengrundteil-Abschnittes a sind diesem an den abgeflachten Seiten 19, 20 jeweils zwei vom Gelenkbolzenkragen 18 ausgehende Zähne 21 zum formschlüssigen Eingriff in die Zahnlücken 13 beider Längsschlitzflanken 12 angeformt. Die Länge der Zähne 21 entspricht hierbei in etwa einem Dreiviertel der Breite x der Längsschlitzflanken 12.

Der so gestaltete Querschnittsbereich a des Gelenkbolzengrundteiles 16 dient somit einerseits zur Erzielung des Formschlusses zwischen dem Gelenkbolzen 4 und dem Zangenschenkel 2 und andererseits bei Verlagerung des Gelenkbolzens 4 in Richtung z zur Sicherung des Gelenkbolzens 4 gegen Eigendrehung.

An der Betätigungsseite des Gelenkbolzens 4 ist in der Schenkellängswand 9 des Zangenschenkels 3 eine von der Bohrung 14 ausgehende Ausnehmung 22 angeordnet. Diese Ausnehmung 22 ist in Form einer Ansenkung realisiert, unter Belassen eines Restabschnittes der Bohrung 14. Die Ausnehmung 22 ist mithin kreisförmig ausgebildet.

Entgegen der Verlagerungsrichtung z steht der Gelenkbolzen 4 mit Ausnahme des in den Figuren 22-24 gezeigten Ausführungsbeispiels unter Federbelastung, also im Sinne der Aufrechterhaltung des Formschlußeingriffs der Profilierungen. Hierzu ist der Gelenkbolzen 4 von dem einen vollen Querschnitt aufweisenden freien Ende her von einer Blattfeder 23 beaufschlagt. Letztere sitzt an der Außenseite der dortigen Schenkellängswand 9. Der Zuordnungsbereich der Blattfeder 23 weist zu ihrer versenkten Zuordnung eine form- entsprechende Rinne 24 auf. Die Blattfeder 23 nimmt einen dem Zangenschenkel 3 angepaßten Verlauf, wobei der Endbereich der Blattfeder 23 in Richtung auf den Gelenkbolzen 4 abgewinkelt ist. Wie Figur 7 entnehmbar, übergreift das freie Ende der Blattfeder 23 eine sektorförmige Vertiefung 25 auf der Stirnseite des Gelenkbolzens 4. Die Sektorform berücksichtigt den Schwenkwinkelbedarf der Zangenschenkel 2, 3 unter Berücksichtigung der Tatsache, daß der Gelenkbolzen 4 auch im entkuppelten Zustand undrehbar zu dem den Längsschlitz 11 tragenden Zangenschenkel 2 gehalten ist. Eine Relativbewegung, das heißt Drehbewegung des Gelenkbolzens 4 findet nur im Bezug auf den durchsetzten Zangenschenkel 3 statt. Zur Fixierung der Blattfeder 23 dient eine das andere Ende durchsetzende Schraube 26 oder ein sonstiges Befestigungselement.

In gekuppelter Stellung bilden die stehengebliebenen kreisförmigen Mantelwandabschnitte 16' des Gelenkbolzengrundteiles 16 periphere Abstütz- bzw. Führungszonen für den Gelenkbolzen 4 an der Bohrungswandung der Bohrung 14 der rechtsseitigen Schenkellängswand 9.

Auf der anderen Seite des Längsschlitzes 11, also der linksseitigen Schenkelwand 9, liegt dagegen die volle zylindrische Mantelwandung des Gelenkbolzengrundteiles 16 gestützt und geführt an der Bohrungswandung der Bohrung 14 an.

In entkuppelter Stellung übernimmt die Mantelwandung des Gelenkbolzenkopfes 15 die Abstützung und Führung innerhalb der Bohrung 14 der rechtsseitigen Schenkellängswand 9 und die Mantelwandabschnitte 16' die Abstützung und Führung an der Bohrungswandung der anderen Seite. Somit ist gewährleistet, daß der Gelenkbolzen 4 in jeder Stellung kippsicher gelagert ist.

Die Verstellhandhabung der Zange ist wie folgt:
zur Aufhebung der bisher verwendeten Maulweite ist es lediglich erforderlich, den Gelenkbolzen 4 von der den Gelenkbolzenkopf 15 aufweisenden Seite her axial, das heißt quer zur Bewegungsebene der Zangenschenkel 2, 3 entgegen Federwirkung zu verlagern. Hierbei wird der Gelenkbolzenkopf 15 von der Ausnehmung 22 aufgenommen und mit Aufschlag des Gelenkbolzenkopfes 15 auf die profilierten Längsschlitzflanken 12 (deren obere Stirnfläche) des Längsschlitzes 11 ist der Formschlußeingriff zwischen den Zähnen 21 des Gelenkbolzens 4 und den Zahnlücken 13 des Längsschlitzes 11 aufgehoben. Der Gelenkbolzen 4 kann nun zusammen mit dem ihn verlagernden Zangenschenkel 3 in Erstreckungsrichtung des Längsschlitzes 11 verschoben werden. Durch Loslassen des Gelenkbolzenkopfes 15 bewirkt die Feder 23 die erneute Herbeiführung des gewünschten Formschlußeingriffs der Profilierungen, wobei der Gelenkbolzenkragen 18 als Anschlag an den Längsschlitzflanken 12 dient.

Mit Bezug zu den Figuren 8 bis 11 ist eine weitere Ausführungsform des Gelenkbolzens veranschaulicht. Soweit gleiche Teile nicht gesondert erläutert sind, wird auf die vorstehenden Ausführungen verwiesen.

Die Ausnehmung 22 bzw. genauer deren kleinster Durchmesser d (bei, wie im Ausführungsbeispiel, kreisförmiger Ausbildung), welcher kleinster Durchmesser desgleichen den freien Durchmesser darstellt, ist so gewählt, daß bei niedergedrücktem Gelenkbolzen 4 ein Durchblickspalt s (vergleiche auch Figur 9) auf die profilierten Längsschlitzflanken 12 verbleibt. Wie sich insbesondere aus der Draufsicht gemäß Figur 8 ergibt, können etwa unterhalb des überstehenden Bereiches U des Knopfteils 27 und der Stirnfläche 28 der Längsschlitzflanke 12 sich befindende Schmutzteilchen in die Zwischenräume 29 abgedrängt werden bzw. nach oben hinausgeworfen werden.

Wie sich gleichfalls insbesondere aus Figur 8 ergibt, überdeckt das Knopfteil 27 in der Projektion im Bereich seines größten Durchmessers d 1 einen Zahn der Längsschlitzflanken 12 etwa in halber Zahntiefe.

Der Gelenkbolzenkopf 15 besteht bei dem Ausführungsbeispiel dei Figuren 8 bis 11 in seiner Grundfläche aus der Überlagerung einer gerundeten und einer rechteckigen Fläche. Die gerundete Fläche wird durch das gesonderte Knopfteil 27 gebildet. Die Überlagerung ist weiter derart, daß die Breite des Rechteckes etwa dem freien Abstand y zwischen den Längsschlitzflanken 12 entspricht, die Längserstreckung jedoch den Durchmesser d1 des Knopfteiles 27 übertrifft.

Überdies sind die Schmalseiten 30, 31 des Gelenkbolzenkopfes 15 abgerundet ausgebildet. Die Rundung entspricht hierbei der inneren freien Rundung der Ausnehmung 22.

Die Ausnehmung 22 setzt sich im einzelnen aus einem Kegelabschnitt 32, welcher einen Neigungswinkel von ca. 30° aufweist, und einem zylindrischen Abschnitt 33 zusammen.

Wie sich insbesondere aus den Figuren 10 und 11 ergibt (wobei in Figur 11 der Gelenkbolzen 4 ohne das Knopfteil 27 dargestellt ist) sind die Schmalseiten 30, 31 so hochgezogen, daß sie jedenfalls im Randbereich im Profil, d.h. höhenmäßig, den angrenzenden Randbereich 34 des Knopfteils 27 übertreffen, Überstand U 1. Das Knopfteil 27 ist bezüglich der Schmalseiten 30, 31 versenkt in dem Gelenkbolzen 4 angeordnet. Bei der gleichfalls in Figur 10 dargestellten niedergedrückten Stellung ist deutlich, daß dieser Überstand U 1 hindert, daß etwa der Gelenkbolzen 15 bzw. ein Randbereich 34 des Knopfteiles 27 sich beim Verschieben unter die Bohrung 14 des Zangenschenkels 9 schiebt.

Im übrigen gilt bezüglich der Ausführungsform nach den Figuren 9 bis 11, daß der Zwischenabschnitt Z zwischen dem formschlußerzeugenden Querschnittsbereich (Zähne 21) und dem Gelenkbolzenkopf 15 mit gleichbleibendem Querschnitt sich sogar noch im Bereich des Knopfteiles 27 fortsetzt und dieses zumindest teilweise überragt, nämlich an den Schmalseiten 30 und 31.

In Figur 12 ist hinsichtlich der Ausnehmung 22, welche das Knopfteil 27 umgibt, eine Abwandlung dargestellt. Die Ausnehmung 22 ist hierbei so ausgebildet, daß sich eine ellipsenförmige Randlinie 35 ergibt. Die Ellipse ist jedoch insoweit unregelmäßig, als die Brennpunkte durch unterschiedliche große Kreise erzeugt sind und die Ellipse im unteren Bereich hier einer Parabel gleicht, im oberen dagegen im wesentlichen einem exakten Halbkreis. Im oberen Bereich der Ellipse ist das Knopfteil 27 konzentrisch zu einem Brennpunkt bzw. einem Mittelpunkt der Halbkreislinie 35 a angeordnet.

Die Begrenzungslinie 35 ist weiter im Bereich der stärksten Krümmung der Parabel nicht ausgeprägt, aufgrund einer Durchdringung mit einem Langloch 36 im Zangenschenkel 3.

Insgesamt ergibt sich jedoch eine ergonomisch sehr vorteilhafte Gestaltung der das Knopfteil 27 umgebenden Ausnehmung. Auch ergibt sich eine geringere Neigung hinsichtlich sich möglicherweise festsetzenden Schmutzes oder dergleichen. Diese Ausnehmung läßt sich vorteilhaft durch Schmieden herstellen.

Die Ausnehmung 37 der in Figur 15 dargestellten Ausführungsform der Zange 1 ist exakt kreisrund ausgebildet, wobei der Mittelpunkt AM exentrisch zum Mittelpunkt GM des Gelenkbolzens 4 angeordnet ist. Auch hier ergibt sich eine ergonomisch sehr vorteilhafte Gestaltung der Ausnehmung 37, da letztere bei Verlagerung des Gelenkbolzens 4 eine optimale Auflage für die Daumenunterseite bietet. Es ist auch denkbar, die Ausnehmung 37 ellipsenförmig (ähnlich wie die in Figur 12 dargestellte Ausnehmung) auszugestalten, wobei der obere Bereich der Ellipse konzentrisch zu dem Mittelpunkt GM des Gelenkbolzens 4 angeordnet ist.

Der Gelenkbolzenkopf 38 ist in dem in den Figuren 16 und 17 dargestellten Ausführungsbeispiel als rundes, nach oben sphärisch gewölbtes Knopfteil 39 ausgebildet. Wie insbesondere aus Figur 17 zu erkennen, setzt sich auch hier die Ausnehmung 22 aus einem Kegelabschnitt 32 und einem zylindrischen Abschnitt 33 zusammen. Im übrigen gilt bei dieser Ausführungsform, daß der Gelenkbolzenkopf 38 im niedergedrückten Zustand den zylindrischen Abschnitt 33 der Ausnehmung 22 in seiner Projektion im wesentlichen vollständig ausfüllt.

In den Figuren 18 und 19 sind hinsichtlich der Gestaltung des Gelenkbolzenkopfes 40 und der Ausnehmung 22, welche den Gelenkbolzen 4 umgibt, eine Abwandlung dargestellt. Die Ausnehmung 22 weist wie in den vorherigen Ausführungsbeispielen einen Kegelabschnitt 32 und einen zylindrischen Abschnitt 33 auf, wobei jedoch der Kegelabschnitt 32 einen Neigungswinkel von ca. 60° besitzt. Der Gelenkbolzenkopf 40 ist als oberseitig strukturiertes Kopfteil 41 ausgebildet. Diese Strukturierung setzt sich aus mehreren konzentrisch und höhenversetzt zueinander angeordneten, kreisrunden Abschnitten zusammen, so daß eine stufenpyramidenförmige Oberfläche des Kopfteiles 41 gebildet ist. Diese Gestaltung des Kopfteiles 41 dient in erster Linie zur sicheren Handhabung der Zange 1 bei einer Änderung der Zangenmaulweite. Einem Abrutschen des Daumens bei einem verschmutzten Gelenkbolzenkopf 40 ist somit erfolgreich entgegengewirkt.

In den in den Figuren 15-19 dargestellten Ausführungsformen bilden die profilierten Flanken 12 eine Anschlagbegrenzung für den zu betätigenden Gelenkbolzen 4, wobei sich dieser mit der Unterseite des Gelenkbolzenkopfes 38 bzw. 40 an den genannten Längsschlitzflanken 12 abstützt.

In den Figuren 20 und 21 ist jedoch eine Ausführungsform dargestellt, bei der der Gelenkbolzen 4 keinen der genannten Gelenkbolzenköpfe aufweist. Hier ist eine Begrenzung des Verschiebeweges des Gelenkbolzens 4 lediglich durch die begrenzte Eindrücktiefe des betätigenden Daumens gegeben. Auch hier dienen die Längsschlitzflanken 12 als Anschlagsbegrenzung, wobei sinnbildlich die Daumenunterseite der Unterseite eines Gelenkbolzenkopfes entspricht.

Die in den bisher genannten Ausführungsbeispielen genannten Gelenkbolzen 4 sind alle von der dem Gelenkbolzenkopf gegenüberliegende Seite mittels der Feder 23 in Richtung auf die Grundstellung belastet.

Eine Alternative hierzu zeigen die Ausführungsbeispiele in den Figuren 22-24. Hierbei ist der Gelenkbolzen 4 mittels eines senkrecht zur Verschieberichtung des Gelenkbolzens 4 wirkenden Rastteiles 42 festsetzbar. Dieses Rastteil 42 setzt sich im wesentlichen aus einer Druckfeder 43 und einer Rastkugel 44 zusammen.

Die Druckfeder 43 ist hierbei in dem der Ausnehmung 22 gegenüberliegenden Schenkellängswand 9 in einer in Richtung auf die Bohrung 14 offenen Sackbohrung 45 gelagert und belastet die Kugel 44 in Richtung auf den zylindrischen Endabschnitt des Gelenkbolzens 4. Der Gelenkbolzen 4 ist in diesem Bereich mit einer entsprechenden Vertiefung 46 zum Eintritt der Kugel 44 in Grundstellung versehen.

Die Grundstellung des Gelenkbolzens 4 ist somit eindeutig definiert. Eine unbeabsichtigte Lösung des Formschlusses zwischen den Zähnen 21 des Gelenkbolzens 4 und den profilierten Längsschlitzflanken 12 wird hiermit erfolgreich entgegengewirkt. Zum Verstellen der Zangenmaulweite wird der Gelenkbolzen 4 von der den Gelenkbolzenkopf 38 aufweisenden Seite her axial verlagert, wobei die Rastkugel 44 außer Eingriff mit der Ausnehmung 46 tritt (vgl. Fig. 24). Eine Rückverlagerung des Gelenkbolzens 4 in die Grundstellung erfolgt bei diesem Ausführungsbeispiel manuell mittels Daumenbetätigung. Hierbei wird der Gelenkbolzen 4 soweit zurückverlagert bis das Rastteil 42 den Gelenkbolzen 4 festsetzt.

## Patentansprüche

1. Zange (1) mit zwei Zangenschenkeln (2, 3), die mittels eines ein Betätigungsende in Form eines Gelenkbolzenkopfes aufweisenden Gelenkbolzens (4) miteinander verbunden sind, wobei oberhalb des Kreuzungsbereichs das Zangenmaul (M) und unterhalb des Kreuzungsbereichs an den Zangenschenkeln (2, 3) Griffabschnitte (7, 8) ausgebildet sind, wobei der eine, zur Veränderung der Größe des Zangenmaules (M) im Kreuzungsbereich relativ zum anderen Zangenschenkel (3) stufenweise verstellbare Zangenschenkel (2) einen Freiraum (F) des anderen Zangenschenkels (3) durchsetzt, weiter der Gelenkbolzen (4) in einer Bohrung (14) des anderen Zangenschenkels (3) passend geführt und quer zur Zangenlängsebene verlagerbar ist und zwei in Achsrichtung des Gelenkbolzens (4) benachbarte Querschnittsbereiche aufweist, von denen der eine im gekuppelten Zustand in formschlüssigem Eingriff zu den profilierten Flanken eines im Kreuzungsbereich liegenden Längsschlitzes (11) des einen Zangenschenkels (2) tritt und der andere Querschnittsbereich frei im Längsschlitz (11) verschieblich ist, dadurch gekennzeichnet, daß der andere Zangenschenkel (3) auf der Betätigungsseite des Gelenkbolzens (4) mit einer Ausnehmung (22) ausgebildet ist, derart, daß die Ausnehmung (22) als Auflage für eine Daumenunterseite bei einer Betätigung dient, wobei durch die Eindrücktiefe des Daumens das Betätigungsende des Gelenkbolzens bei Betätigung in der Ausnehmung (22) aufgenommen ist.

2. Zange nach Anspruch 1, dadurch gekennzeichnet, daß ein tiefenmäßig versenkt liegender Betätigungsanschlag für den Gelenkbolzenkopf (15; 38; 40) vorgesehen ist.

3. Zange nach Anspruch 2, dadurch gekennzeichnet, daß die profilierten Flanken den Anschlag bilden.

4. Zange nach einem der vorhergehenden Ansprüche, gekennzeichnet durch eine Federbelastung des Gelenkbolzens (4) von der dem Gelenkbolzenkopf (15, 38, 40) gegenüberliegenden Seite.

5. Zange nach einem der vorhergehenden Ansprüche, dadurch gekennzeichnet, daß der Gelenkbolzen (4) mittels eines im wesentlichen senkrecht zu seiner Verschieberichtung wirkenden Rastteiles (42) verstellbar festsetzbar ist.

6. Zange nach Anspruch 5, dadurch gekennzeichnet, daß das Rastteil (42) eine federbelastete Kugel (44) ist.

7. Zange nach einem der vorhergehenden Ansprüche, wobei der Gelenkbolzen einen formschlußerzeugenden Querschnittsbereich und einen dünneren Zwischenabschnitt aufweist, dadurch gekennzeichnet, daß der Zwischenabschnitt den Bereich zwischen dem formschlußerzeugenden Querschnittsbereich und dem Gelenkbolzenkopf (15) mit gleichbleibendem Querschnitt ausfüllt.

8. Zange nach einem der vorhergehenden Ansprüche, dadurch gekennzeichnet, daß der Gelenkbolzenkopf (15) umfangsmäßig im wesentlichen zusammenfallend mit einer kreisringförmigen Hüllfläche des Gelenkbolzens (4) ausgebildet ist.

9. Zangen nach einem der vorhergehenden Ansprüche, dadurch gekennzeichnet, daß die Ausnehmung (22) trichterförmig ausgebildet ist.

10. Zange nach einem der vorhergehenden Ansprüche, dadurch gekennzeichnet, daß die Ausnehmung (22) exzentrisch zum Gelenkbolzenkopf (15, 38, 40) ausgebildet ist.

11. Zange nach einem der vorhergehenden Ansprüche, dadurch gekennzeichnet, daß die Ausnehmung (22) etwa eine Daumengröße aufweist.

12. Zange nach einem der vorhergehenden Ansprüche, dadurch gekennzeichnet, daß der Gelenkbolzenkopf (40) oberseitig strukturiert ist.

13. Zange nach einem der vorhergehenden Ansprüche, dadurch gekennzeichnet, daß der Gelenkbolzenkopf (38) als rundes, nach oben sphärisch gewölbtes Knopfteil (39) ausgebildet ist.

14. Zange nach einem der vorhergehenden Ansprüche, dadurch gekennzeichnet, daß der Gelenkbolzenkopf (38, 40) in niedergedrücktem Zustand die Öffnung in der Ausnehmung (22) im wesentlichen vollständig ausfüllt.

15. Zange nach einem der vorhergehenden Ansprüche, dadurch gekennzeichnet, daß ein engster Durchmesser der Ausnehmung (22) den Durchmesser des Gelenkbolzenkopfes (15) übertrifft.

16. Zange nach einem der vorhergehenden Ansprüche, dadurch gekennzeichnet, daß der Gelenkbolzenkopf (15) gesondert ausgebildet ist.

17. Zange nach Anspruch 16, dadurch gekennzeichnet, daß der Gelenkbolzenkopf (15) an ein Gelenkbolzengrundteil (16) zur Bildung des Gelenkbolzens (4) zapfenverbunden ist.

18. Zange nach einem der vorhergehenden Ansprüche, dadurch gekennzeichnet, daß die Ausnehmung (22) mit einem solchen freien Durchmesser (d) bzw. der Gelenkbolzenkopf (15) in bezug auf den freien Durchmesser (d) der Ausnehmung (22) mit einer solchen Abmessung ausgebildet ist, daß auch bei niedergedrücktem Gelenkbolzen (4) ein Durchblickspalt (s) auf die profilierten Längsschlitzflanken (12) des einen Zangenschenkels (2) verbleibt.

19. Zange nach einem der vorhergehenden Ansprüche, dadurch gekennzeichnet, daß der Gelenkbolzenkopf (15) in einer Projektion im Bereich seines größten Durchmessers bezüglich der Längsschlitzflanken (12) einen Zahn der Längsschlitzflanken (12) des einen Zangenschenkels (2) bis etwa auf halbe Zahntiefe überdeckt.

20. Zange nach einem der vorhergehenden Ansprüche, dadurch gekennzeichnet, daß der Gelenkbolzenkopf (15) in seiner Grundfläche aus der Überlagerung einer gerundeten und einer rechteckigen Fläche gebildet ist, derart, daß die Breite des Rechteckes etwa dem freien Abstand (y) zwischen den Längsschlitzflanken (12) entspricht, seine Längserstreckung jedoch den Durchmesser (d1) der gerundeten Fläche übertrifft.

21. Zange nach Anspruch 20, dadurch gekennzeichnet, daß die Schmalseiten (30, 31) der Rechteckfläche abgerundet sind.

22. Zange nach Anspruch 21, dadurch gekennzeichnet, daß der Radius der Umfangslinie der Schmalseiten (30, 31) etwa dem Radius der Ausnehmung (22) in deren engstem Durchmesser (d) entspricht.

23. Zange nach einem der Ansprüche 19-22, dadurch gekennzeichnet, daß ein Überstand (U1) der Rechteckfläche über die Kreisfläche im Profil (in der Höhe) den angrenzenden kreisförmigen Abschnitt (34) des Gelenkbolzenkopfes (15) übertrifft.

24. Zange nach einem der Ansprüche 20-23, dadurch gekennzeichnet, daß der kreisförmige Abschnitt durch ein in den Gelenkbolzenkopf (15) eingesenktes Knopfteil (27) gebildet ist.

25. Zange nach einem der vorhergehenden Ansprüche, dadurch gekennzeichnet, daß die Ausnehmung (22) so ausgebildet ist, daß sich eine ellipsenförmige Randlinie (35) ergibt, wobei das Knopfteil (27) konzentrisch zu einem Brennpunkt (P) angeordnet ist.

26. Zange nach Anspruch 25, dadurch gekennzeichnet, daß die Randlinie (35) aus einem Halbkreisbogen (35 a) und einer Parabel (35 b) zusammengesetzt ist, wobei die Krümmung in einem unteren Umkehrpunkt der Parabel (35 b) stärker ist als die Krümmung des Halbkreisbogens (35 a).

27. Zange nach einem der Ansprüche 25 oder 26, dadurch gekennzeichnet, daß das Knopfteil (27) konzentrisch zu dem Mittelpunkt des Halbkreisbogens (35 a) angeordnet ist.

28. Zange nach einem der Ansprüche 25-27, dadurch gekennzeichnet, daß die Randlinie (35) der Ausnehmung (22) im Bereich der stärksten Parabelkrümmung nicht ausgebildet ist, aufgrund einer Durchdringung der Ausnehmung (22) mit einer langlochartigen Längsausnehmung (36) im Zangenschenkel (3).

## Claims

1. Pincers (1) with two pincer arms (2, 3) which are interconnected by means of a hinge pin (4) having an actuating end in the form of a hinge pin head, the pincer mouth (M) being formed above the intersection area, and grip sections (7, 8) being formed beneath the intersection area on the pincer arms (2, 3), one pincer arm (2), movable in stages in order to alter the size of the pincer mouth (M) in the intersection area relative to the other pincer arm (3), passing through a free space (F) of the other pincer arm (3), the hinge pin (4) further being guided with a close fit in a bore (14) of the other pincer arm (3) and being displaceable transversely to the longitudinal plane of the pincers, and having two cross-sectional areas adjacent in the axial direction of the hinge pin (4) of which one, in the coupled condition, comes into positive engagement with the profiled edges of a longitudinal slot (11) lying in the intersection area of one pincer arm (2), and the other cross-sectional area being freely movable in the longitudinal slot (11), characterised in that the other pincer arm (3) is formed on the actuating side of the hinge pin (4) with a recess (22) in such a way that the recess (22) serves as a support for the underside of a thumb during actuation, the actuating end of the hinge pin being taken up in the recess (22) upon actuation by means of the depth of inward pressure of the thumb.

2. Pincers according to claim 1, characterised in that an actuating stop (countersunk in terms of depth), is provided for the hinge pin head (15, 38, 40).

3. Pincers according to claim 2, characterised in that the profile sides form the stop.

4. Pincers according to one of the preceding claims, characterised by spring loading on the hinge pin (4) from the side lying opposite the hinge pin head (15, 38, 40).

5. Pincers according to one of the preceding claims, characterised in that the hinge pin (4) may be adjustably secured by means of an engagement part (42) acting substantially perpendicularly to its direction of displacement.

6. Pincers according to claim 5, characterised in that the engagement part (42) is a spring-loaded ball (44).

7. Pincers according to one of the preceding claims, wherein the hinge pin has a cross-sectional area generating positive engagement, and a thinner intermediate section, characterised in that the intermediate section fills the area between the cross-sectional area generating the positive connection and the hinge pin head (15) with a constant cross-section.

8. Pincers according to one of the preceding claims, characterised in that the hinge pin head (15) is formed substantially to coincide in circumference with a circular envelope surface of the hinge pin (4).

9. Pincers according to one of the preceding claims, characterised in that the recess (22) is funnel-shaped.

10. Pincers according to one of the preceding claims, characterised in that the recess (22) is eccentric to the hinge pin head (15, 38, 40).

11. Pincers according to one of the preceding claims, characterised in that the recess (22) is roughly the size of a thumb.

12. Pincers according to one of the preceding claims, characterised in that the hinge pin head (40) is structured on the upper side.

13. Pincers according to one of the preceding claims, characterised in that the hinge pin head (38) is in the form of a round, upwardly spherically curved button part (39).

14. Pincers according to one of the preceding claims, characterised in that the hinge pin head (38, 40) when in the depressed condition, substantially entirely fills the opening in the recess (22).

15. Pincers according to one of the preceding claims, characterised in that a narrowest diameter of the recess (22) exceeds the diameter of the hinge pin head (15).

16. Pincers according to one of the preceding claims, characterised in that the hinge pin head (15) is separately formed.

17. Pincers according to one of the preceding claims, characterised in that the hinge pin head (15) is connected in the manner of a mortice and tenon to a basic part (16) of the hinge pin in order to form the hinge pin (4).

18. Pincers according to one of the preceding claims, characterised in that the recess (22) is formed with such a free diameter (d), or the hinge pin head (15) is formed with such dimensions relative to the free diameter (d) of the recess (22) that, even when the hinge pin (4) is depressed, a gap (s) allowing observation of the profiled sides (12) of the longitudinal slot of one pincer arm (2) remains.

19. Pincers according to one of the preceding claims, characterised in that the hinge pin head (15) covers a tooth of the sides (12) of the longitudinal slot of one pincer arm (2) to about half a tooth depth in a projection in the region of its greatest diameter relative to the sides (12) of the longitudinal slot.

20. Pincers according to one of the preceding claims, characterised in that the hinge pin head (15) is formed in its basic surface from the superimposition of a rounded and a rectangular surface, in such a way that the width of the rectangle roughly corresponds to the free distance (y) between the sides (12) of the longitudinal slot, yet its longitudinal extension exceeds the diameter (d1) of the rounded surface.

21. Pincers according to claim 20, characterised in that the narrow sides (30, 31) of the rectangular surface are rounded.

22. Pincers according to claim 21, characterised in that the radius of the circumferential line of the narrow sides (30, 31) roughly corresponds to the radius of the recess (22) in its narrowest diameter (d).

23. Pincers according to one of claims 19 to 22, characterised in that a projecting portion (U1) of the rectangular surface projects over the circular surface in profile (in height) of the adjacent circular section (34) of the hinge pin head (15).

24. Pincers according to one of claims 20 to 23, characterised in that the circular section is formed by a button part (27) counter-sunk in the hinge pin head (15).

25. Pincers according to one of the preceding claims, characterised in that the recess (22) is so formed that an ellipsoidal lateral line (35) results, the button part (27) being located concentrically with a focal point (P).

26. Pincers according to claim 25, characterised in that the lateral line (35) is composed of a semi-circular arc (35a) and a parabola (35b), the curvature in a lower turning point of the parabola (35b) being more intense than the curvature of the semi-circular arc (35a).

27. Pincers according to one of claims 25 or 26, characterised in that the button part (27) is located concentrically with the centre point of the semi-circular arc (35a).

28. Pincers according to one of claims 25 to 27, characterised in that the lateral line (35) of the recess (22) is not formed in the region of the most intense parabola curvature, due to the fact that the recess (22) is penetrated by a slot-like longitudinal recess (36) in the pincer arm (3).

## Revendications

1. Pince (1) comportant deux branches de pince (2, 3), reliées ensemble au moyen d'un boulon d'articulation (4) présentant une extrémité d'actionnement, réalisée sous la forme d'une tête de boulon d'articulation, la gueule de pince (M) étant réalisée au-dessus de la zone de croisement, et des tronçons de prise (7, 8) étant réalisés sur les branches de pinces (2, 3) au-dessous de la zone de croisement, la première (2) des branches de pince (2), réglable de façon étagée pour obtenir la modification de la taille de la gueule de pince (M), dans la zone de croisement par rapport à l'autre branche de pince (3), traversant un espace libre (F) de l'autre branche de pince (3), en outre le boulon d'articulation (4) étant guidé de façon ajustée dans un alésage (14) de l'autre branche de pince (3) et étant déplaçable transversalement par rapport au plan longitudinal de la pince, et présentant deux zones de section transversale voisines dont direction axiale du boulon d'articulation (4), zone dont l'une à l'état accouplé vient en contact avec ajustement de forme avec les flancs profilés d'une rainure longitudinale (11), située dans la zone de croisement, d'une première branche de pince (2), et l'autre zone de section transversale étant susceptible de coulisser librement dans la rainure longitudinale (11), caractérisée en ce que l'autre branche de pince (3) est réalisée, du côté actionnement du boulon d'articulation (4), avec un évidement (22), de telle manière que l'évidement (22) serve de base pour une face d'appui de pouce lors d'un actionnement, l'extrémité d'actionnement du boulon d'articulation étant logée dans l'évidement (22), lors de l'actionnement, du fait de la profondeur de pénétration du pouce.

2. Pince selon la revendication 1, caractérisée en ce qu'une butée d'actionnement noyée dans la profondeur est prévue pour la tête (15; 38; 40) du boulon d'articulation.

3. Pince selon la revendication 2, caractérisée en ce que les flancs profilés constituent la butée.

4. Pince selon l'une des revendications précédentes, caractérisée par une sollicitation élastique du boulon d'articulation, du côté opposé à la tête (15, 38, 40) du boulon d'articulation.

5. Pince selon l'une des revendications précédentes, caractérisée en ce que le boulon d'articulation (4) est susceptible d'être fixé de façon réglable, au moyen d'une pièce d'encliquetage (42) agissant de façon sensiblement perpendiculaire à sa direction de déplacement.

6. Pince selon la revendication 5, caractérisée en ce que la pièce d'encliquetage (42) est une bille (44) sollicitée élastiquement.

7. Pince selon l'une des revendications précédentes, le boulon d'articulation présentant une zone de section transversale générant une liaison par ajustement de forme et présentant un tronçon intermédiaire plus mince, caractérisée et, ce que le tronçon intermédiaire remplit la zone se trouvant entre la zone de section transversale générant la liaison par ajustement de forme et la tête (15) du boulon d'articulation, avec une section transversale constante.

8. Pince selon l'une des revendications précédentes, caractérisée en ce que la tête (15) du boulon d'articulation est réalisée en périphérie sensiblement en coïncidence avec une surface d'enveloppe, en forme d'anneau circulaire, appartenant au boulon d'articulation (4).

9. Pince selon l'une des revendications précédentes, caractérisée en ce que l'évidement (22) est réalisé en forme d'entonnoir.

10. Pince selon l'une des revendications précédentes, caractérisée en ce que l'évidement (22) est réalisé excentré par rapport à la tête (15, 38, 40) du boulon d'articulation.

11. Pince selon l'une des revendications précédentes, caractérisée en ce que l'évidement (22) présente à peu près la taille d'un pouce.

12. Pince selon l'une des revendications précédentes, caractérisée en ce que la tête (40) du boulon d'articulation est structurée ou texturée en face supérieure.

13. Pince selon l'une des revendications précédentes, caractérisée en ce que la tête (38) du boulon d'articulation est réalisée sous forme de partie de bouton (39) ronde, à courbure sphérique orientée vers le haut.

14. Pince selon l'une des revendications précédentes, caractérisée en ce que la tête (38, 40) du boulon d'articulation remplit pratiquement complètement, à l'état enfoncé, l'ouverture ménagée dans l'évidement (22).

15. Pince selon l'une des revendications précédentes, caractérisée en ce qu'un diamètre plus étroit de l'évidement (22) dépasse le diamètre de la tête (15) du boulon d'articulation.

16. Pince selon l'une des revendications précédentes, caractérisée en ce que la tête (15) du boulon d'articulation est réalisée séparément.

17. Pince selon la revendication 16, caractérisée en ce que la tête (15) du boulon d'articulation est reliée par un tourillon à une partie de base (16) du boulon d'articulation, pour constituer le boulon d'articulation (4).

18. Pince selon l'une des revendications précédentes, caractérisée en ce que l'évidement (22) est réalisé avec un diamètre libre (d), ou bien la tête (15) du boulon d'articulation est réalisée, par rapport au diamètre (d) libre de l'évidement (22), avec des dimensions telles qu'également lorsque le boulon d'articulation (4) est enfoncé, un intervalle d'observation (S) subsiste sur les flancs (12) profilés de la rainure longitudinale d'une branche de pince (2).

19. Pince selon l'une des revendications précédentes, caractérisée en ce que la tête (15) du boulon d'articulation, lorsqu'on fait une projection dans la zone de son diamètre maximal par rapport aux flancs (12) de la rainure longitudinale, recouvre une dent des flancs (12) de rainure longitudinale d'une branche de pince (2) jusqu'à peu près la moitié de la profondeur de la dent.

20. Pince selon l'une des revendications précédentes, caractérisée en ce que la tête (15) de boulon d'articulation est constituée, dans sa surface de base, de la superposition d'une surface arrondie et d'une surface rectangulaire, de telle manière que la largeur du rectangle corresponde à peu près à l'espacement libre (y) existant entre les flancs (12) de la rainure longitudinale, sa longueur dépassant cependant le diamètre (d1) de la surface arrondie.

21. Pince selon la revendication 20, caractérisée en ce que les faces étroites (30, 31) de la surface rectangulaire sont arrondies.

22. Pince selon la revendication 21, caractérisée en ce que le rayon de la circonférence des faces étroites (30, 31) correspond à peu près au rayon de l'évidement (22) à son diamètre (d) minimal.

23. Pince selon l'une des revendications 19 à 22, caractérisée en ce qu'un dépassement (U1) de la surface rectangulaire, au-delà de la surface circulaire, dépasse en profil (en hauteur) la partie circulaire limitrophe (34) de la tête (15) du boulon d'articulation.

24. Pince selon l'une des revendications 20 à 23, caractérisée en ce que la partie circulaire est constituée par une partie de bouton (27) noyée dans la tête (15) du boulon d'articulation.

25. Pince selon l'une des revendications précédentes, caractérisée en ce que l'évidement (22) est réalisé de manière à obtenir une ligne de bordure (35) en forme d'ellipse, la partie de boulon (27) étant disposée concentriquement à un foyer (P).

26. Pince selon la revendication 25, caractérisée en ce que la ligne de bordure (35) est composée de l'assemblage d'un demi arc de cercle (35a) et d'une parabole (35b), la courbure en un point inférieur de rebroussement de la parabole (35b) étant plus forte que la courbure du demi arc de cercle (35b).

27. Pince selon l'une des revendications 25 ou 26, caractérisée en ce que la partie de bouton (27) est disposée concentriquement au point médian du demi arc de cercle (35a).

28. Pince selon l'une des revendications 25, à 27, caractérisée en ce que la ligne de bordure (35) de l'évidement (22) n'est pas réalisée dans la zone où la courbure parabolique est la plus forte, du fait d'une pénétration de l'évidement (22) par un évidement longitudinal (36) en forme de trou oblong, ménagé dans la branche de pince (3).
